# DEMANDE DE BREVET EUROPEEN

(11) **EP 3 540 143 A1**
(43) Date de publication de la demande: **18.09.2019**
(21) Numéro de dépôt: 18188770.4
(22) Date de dépôt: 13.08.2018
(51) Int. Cl.: E04F 10/06

(54) **STRUCTURE DE STORE AVEC SUPPORT LATÉRAL RÉGLABLE**

(30) Priorité: 15.03.2018 ES 201731124 U
(71) Demandeur: Producciones Mitjavila, S.A.U., 17730 Girona (ES)
(72) Inventeur: DENNINGER, Morgan, 17730 Llers, Girona (ES); MITJAVILA, Raymond, 17730 Llers, Girona (ES)
(74) Mandataire: Balder IP Law, S.L.

(57) **Abrégé**

Structure (E) de store, qui comprend deux bras articulés (B), un support latéral (1) pour l'extrémité (B1) de chacun des bras (B), chaque extrémité (B1) de bras étant articulée au support latéral (1) moyennant un axe d'articulation (Γ), le support latéral (1) étant composé d'une partie fixe (11) destinée à être solidaire d'une structure externe fixe et d'une pièce de support (12) de l'axe (Γ) d'articulation, dans laquelle le support latéral (1) comprend en outre une pièce intermédiaire (13) disposée de sorte que la pièce de support (12) est reliée à la pièce intermédiaire (13) moyennant un premier axe (Θ) de réglage perpendiculaire à l'axe d'articulation (Γ) et la pièce intermédiaire (13) est montée de façon rotative sur la partie fixe (11) de sorte à pouvoir tourner par rapport à celle-ci selon un deuxième axe (Δ) de réglage perpendiculaire au premier axe Θ de réglage.

## Description

### DOMAINE TECHNIQUE

La présente invention fait référence à une structure de store pourvue de deux bras articulés et d'un support latéral pour l'extrémité de chacun des bras, qui permet le réglage et le blocage des extrémités des bras de sorte qu'il soit possible d'orienter l'axe d'articulation des bras avec les supports latéraux des bras selon deux degrés de liberté, et donc de régler correctement les bras pour garantir que la barre de traction frontale soit parallèle et formant avec le plan horizontal l'angle voulu.

### ANTÉCÉDENTS

On connaît des structures de store, qui comprennent deux bras articulés pour l'extension de la barre frontale du store et un support latéral pour l'extrémité de chacun des bras.

Dans ces structures chaque extrémité de bras est articulée avec le support latéral moyennant un axe d'articulation, qui est celui qui guide la rotation du bras par rapport au support latéral.

On connaît en particulier des supports latéraux constitués d'une partie fixe, qui est celle destinée à être solidaire d'une structure externe fixe et d'une pièce de support de l'axe d'articulation, différente de la partie fixe, de sorte que l'inclinaison de la pièce permet de régler l'inclinaison du bras.

Un exemple de ce type est décrit dans la demande de brevet européen EP15382150A1, au nom du même demandeur.

Dans ce document on décrit un système robuste de réglage et de blocage de l'inclinaison de l'axe d'articulation du bras selon un degré de liberté.

Pour élargir les possibilités de réglage et de blocage de l'inclinaison de l'axe, il a été conçu le mécanisme décrit dans la demande de modèle d'utilité ES 201130886 U, également au nom du demandeur de la présente, et qui concrètement élargit la possibilité de réglage et de blocage de l'inclinaison à deux degrés de liberté. Il s'agit d'une solution complexe, avec une réalisation pratique difficile et donc coûteuse.

### DESCRIPTION DE L'INVENTION

Pour surmonter les inconvénients de l'état de l'art, la présente invention propose une structure de store, qui comprend deux bras articulés, pour l'extension de la barre frontale du store, qui comprend un support latéral pour l'extrémité de chacun des bras, chaque extrémité de bras étant articulée avec le support latéral moyennant un axe d'articulation, le support latéral étant composé d'une partie fixe destinée à être solidaire d'une structure externe fixe et d'une pièce de support de l'axe d'articulation, et dans laquelle le support latéral comprend en outre une pièce intermédiaire disposée de sorte que la pièce de support est reliée à la pièce intermédiaire moyennant un premier axe de réglage perpendiculaire à l'axe d'articulation et la pièce intermédiaire est montée de façon rotative sur la partie fixe de sorte à pouvoir tourner par rapport à celle-ci selon un deuxième axe de réglage perpendiculaire au premier axe de réglage.

Il s'agit donc d'une solution pratique et simple qui garantit la possibilité de réglage de l'inclinaison de l'axe d'articulation du bras, et donc la position de l'articulation intermédiaire du bras lorsque celui-ci est en position rentrée, ainsi que la position de la barre frontale d'extension de la toile, lorsque celle-ci est déployée, à savoir éloignée du caisson du coffre.

L'invention permet donc de petits réglages pour un réglage précis de l'inclinaison de l'axe d'articulation comme la régulation de la position angulaire de la toile.

Dans certaines réalisations, la pièce intermédiaire est formée d'un disque, la partie fixe étant pourvue d'un logement d'encastrement du disque.

Dans certaines réalisations la pièce intermédiaire comprend deux oreilles de support du premier axe de réglage, à savoir, que la solution décrite dans le document EP15382150A1 est combinée avec la présente invention.

Dans certaines réalisations la partie fixe comprend une protubérance à enveloppe cylindrique, dans laquelle le logement d'encastrement du disque est défini.

Dans certaines réalisations l'axe d'articulation du bras est constitué d'une fourche, d'une goupille et d'un support de goupille. Dans les exemples décrits dans le présent document la fourche fait partie de l'extrémité du bras, le support de goupille faisant partie de la pièce de support. Manifestement, on pourrait concevoir une disposition dans laquelle la goupille fait partie de la pièce de support.

Dans certaines réalisations la structure comprend des moyens de réglage et de blocage de la position relative entre la pièce de support et la pièce intermédiaire et des moyens de réglage et de blocage de la position entre la pièce intermédiaire et la partie fixe.

Dans certaines réalisations les moyens de réglage et de blocage de la position relative entre la pièce de support et la pièce intermédiaire sont constitués de deux vis d'appui, des orifices filetés dans la pièce de support, les axes des vis d'appui et donc des orifices filetés étant sensiblement parallèles au deuxième axe de réglage. De nouveau, il s'agit d'une solution décrite dans EP15382150A1.

Dans certaines réalisations les moyens de réglage et de blocage de la position relative entre la pièce de support et la pièce intermédiaire sont constitués de deux vis d'appui, des orifices filetés dans les oreilles de support du première axe de réglage, et des renfoncements de coupe décroissante sur une surface de la pièce de support disposée face à la pièce intermédiaire, les axes des vis d'appui et donc des orifices filetés étant sensiblement parallèles au premier axe de réglage, de sorte que les vis d'appui permettent de réguler la distance entre la surface de la pièce de support et la pièce intermédiaire au-dessus et en-dessous du premier axe de réglage.

Dans certaines réalisations la pièce intermédiaire est montée rotative sur la partie fixe moyennant une vis à axe coïncidant avec le deuxième axe de réglage, la pièce intermédiaire et la partie fixe étant pourvues des deux orifices pour le passage de la vis.

Dans certaines réalisations les moyens de réglage et de blocage de la position entre la pièce intermédiaire et la partie fixe comprennent un téton de blocage disposé sur le logement et une pluralité de cavités ou renfoncements sur la surface du disque orientée vers la partie fixe, de sorte à définir plusieurs positions de montage correspondant aux différents angles du store.

Dans certaines réalisations, la structure comprend des moyens de régulation de la position du téton de blocage par rapport au logement.

Dans certaines réalisations, les moyens de régulation de la position du téton de blocage comprennent une vis sans fin sur laquelle est monté le téton de blocage, la vis sans fin étant montée rotative par rapport au logement, la tête de la vis sans fin étant accessible depuis l'extérieur.

Dans certaines réalisations, la partie fixe est une pièce symétrique par rapport au plan perpendiculaire à l'axe d'enroulement du store, de sorte que la partie fixe est réversible.

Dans certaines réalisations la partie fixe est une pièce unitaire constituée de trois plaques qui forment un trièdre, une plaque supérieure de fixation à une surface supérieure, une plaque postérieure de fixation à une surface postérieure et une plaque latérale sur laquelle est disposé le logement de la pièce intermédiaire.

Finalement, dans certaines réalisations la plaque latérale comprend des moyens de support de l'enrouleur de store.

### BRÈVE DESCRIPTION DES DESSINS

Pour compléter la description et dans l'objectif de faciliter une meilleure compréhension des caractéristiques de l'invention, selon des exemples de réalisation pratique de la structure de store de l'invention, un jeu de figures est accompagné comme faisant partie intégrante de la description, dans lequel à caractère illustratif et non limitatif, il a été représenté ce qui suit :
La figure 1 est une perspective du store en position partiellement déployée.
La figure 2 est une perspective d'en bas du store en position partiellement dépliée.
La figure 3 est un élargissement de la zone inférieure droite de la figure 2 qui montre la partie du store objet de la présente invention.
La figure 4 est une vue en perspective de l'ensemble pièce de support et pièce intermédiaire selon une réalisation dans laquelle le réglage de l'inclinaison entre les deux est réalisé avec deux vis disposées l'une à côté de l'autre de la vis de fixation de la pièce intermédiaire par rapport à la pièce fixe (cette dernière non représentée).
La figure 5 est une vue en hauteur de l'ensemble pièce de support et pièce intermédiaire, selon une réalisation de la figure 4 qui permet d'apprécier clairement comment le réglage de l'inclinaison est réalisé.
La figure 6 est une vue en hauteur selon une vue axiale par rapport à l'axe de rotation de la pièce intermédiaire, correspondant à la réalisation de la figure 4.
La figure 7 est une vue en hauteur de l'ensemble pièce de support et pièce intermédiaire, selon une réalisation dans laquelle le réglage de la position entre pièce de support et pièce intermédiaire est réalisé moyennant deux vis transversales qui fonctionnent à la manière de cales.
La figure 8 est une vue en hauteur selon une vue axiale par rapport à l'axe de rotation de la pièce intermédiaire, correspondant à la réalisation de la figure 7.
La figure 9 est une vue en perspective qui permet d'apprécier les trois axes de rotation pertinents pour l'invention, celui de l'articulation du bras et les deux axes de réglage de l'inclinaison du premier, de nouveau selon la réalisation avec les deux vis de réglage qui fonctionnent à la manière de cales supérieure et inférieure.
La figure 10 est une vue éclatée du mécanisme de réglage.
La figure 11 montre la surface de la pièce de support destinée à l'encastrement des vis de réglage et de fixation qui traversent les oreilles, selon une réalisation.
La figure 12 montre la partie fixe en hauteur.
La figure 13 montre le support latéral monté, mais sans l'extrémité du bras, selon une réalisation dans laquelle le réglage entre pièce de support et pièce intermédiaire est fait moyennant deux vis disposées parallèles à l'axe de rotation de la pièce intermédiaire, qui reste entre ces derniers.
La figure 14 est une vue en hauteur latérale de l'ensemble montré sur la figure 10.
La figure 15, montre l'ensemble extrémité de bras, pièce de support et pièce intermédiaire selon une réalisation dans laquelle le réglage et le blocage de la position de la pièce de support et de la pièce intermédiaire se font moyennant deux vis qui, à la différence de la réalisation montrée sur les figures 10 et 11, a les vis déplacées pour être des deux côtés de l'une des oreilles d'articulation.
La figure 16 est une vue éclatée de l'ensemble pièce de support et pièce intermédiaire, selon la réalisation de la figure 12.
La figure 17 montre la réalisation de la figure 12, en hauteur.
La figure 18 montre la réalisation de la figure 12, en hauteur selon un sens axial coïncidant avec l'axe de rotation de la pièce intermédiaire.
La figure 19 est une vue frontale de la structure de store, celui-ci étant rentré.
La figure 20 est une vue en perspective du store, en position rentrée.
La figure 21 est une perspective de l'ensemble formé par la pièce de support de l'axe d'articulation et la pièce intermédiaire.
La figure 22 représente une perspective de la partie fixe, et il est montré en particulier le détail du logement avec les moyens de régulation de la position du téton. La figure a été représentée disposée par rapport à la figure 21 de sorte à apprécier l'ensemble avant l'insertion de la pièce intermédiaire dans le logement de la partie fixe.
Les figures 23 à 26 montrent des élévations et perspectives de réalisations réversibles de la partie fixe.

### DESCRIPTION D'UNE RÉALISATION PRÉFÉRÉE DE L'INVENTION

La figure 1 montre une structure E de store dans leur ensemble.

Généralement, ce type de stores comprend deux bras articulés B pour l'extension de la barre frontale F du store E, qui est la partie mobile destinée à tirer la toile (non représentée).

La structure comprend un support latéral 1 pour l'extrémité B1 de chacun des bras B.

Tel que l'on peut voir sur les figures 1 à 3, chacune des extrémités B1 de bras est articulée avec son support latéral 1 respectif moyennant un axe d'articulation Γ, qui est l'axe par rapport auquel tourne l'extrémité du bras disposé du côté de l'enrouleur. L'inclinaison de cet axe est celui qui détermine la position dans l'espace de l'articulation intermédiaire du bras et aussi de l'extrémité distale du bras, qui supporte la barre. Donc, l'inclinaison de ces axes Γ détermine la position de la barre d'extension frontale dans ses deux positions tendues. Il est important que cette position soit maintenue parallèle à l'axe de l'enrouleur R et au niveau de ce dernier et il convient également de pouvoir disposer d'options d'inclinaison de la toile. On cherche également à ce que les bras, en position rentrée, soient symétriques et sensiblement parallèles à l'axe de l'enrouleur, et de sorte que les coudes d'articulation soient au même niveau.

Pour ce faire, tel qu'il est montré en détail par exemple dans la figure 13, le support latéral 1 est composé d'une partie fixe 11 destinée à être solidaire d'une structure externe fixe et d'une pièce de support 12 de l'axe Γ d'articulation. Par « solidaire », il doit être entendu que cette partie est immobile par rapport à une structure externe, elle peut donc être elle-même directement fixée à la structure externe ou bien elle peut être reliée à celle-ci moyennant une structure intermédiaire.

Tel que l'on peut voir sur les figures 4 à 11, selon la présente invention, le support latéral 1 comprend en outre une pièce intermédiaire 13 disposée de sorte que la pièce de support 12 est reliée à la pièce intermédiaire 13 moyennant un premier axe Θ de réglage perpendiculaire à l'axe d'articulation Γ et la pièce intermédiaire 13 est montée de façon rotative sur la partie fixe 11 de sorte à pouvoir tourner par rapport à celle-ci selon un deuxième axe Δ de réglage perpendiculaire au premier axe Θ de réglage. Donc, on dispose ainsi de deux degrés de réglage de l'articulation du bras B.

Tel que l'on peut apprécier sur la figure 7 ou 10, La pièce intermédiaire 13 est formée d'un disque 131, la partie fixe 11 étant pourvue d'un logement 111 d'encastrement du disque 131. Donc, le logement aura une enveloppe de préférence cylindrique.

Tel qu'il est montré sur les figures 7 et 8, la pièce intermédiaire 13 comprend deux oreilles 132 de support du premier axe Θ de réglage. Il s'agit d'une solution connue et brevetée par le propre demandeur.

Tel qu'il est représenté sur la figure 13, la partie fixe 11 comprend une protubérance 112 à enveloppe cylindrique, dans laquelle le logement 111 d'introduction du disque 131 est défini.

Tel qu'il est montré sur les figures 3 et 15, l'axe Γ d'articulation du bras B est constitué d'une fourche, d'une goupille et d'un support de goupille. En général, la fourche fait partie du bras, et le support de goupille de la pièce d'articulation 12.

Dans toutes les réalisations il est prévu que la structure comprenne des moyens de réglage et de blocage de la position relative entre la pièce de support 12 et la pièce intermédiaire 13 et les moyens de réglage et de blocage de la position entre la pièce intermédiaire 13 et la partie fixe 11.

Selon une réalisation illustrée sur les figures 13 à 18 les moyens de réglage et de blocage de la position relative entre la pièce de support 12 et la pièce intermédiaire 13 sont constitués de deux vis d'appui 14, 15, des orifices filetés 18, 19 dans la pièce de support 12, les axes des vis d'appui 14, 15 et donc des orifices filetés 18, 19 étant sensiblement parallèles au deuxième axe Δ de réglage.

Selon une autre réalisation, illustrée sur les figures 7 à 11, les moyens de réglage et de blocage de la position relative entre la pièce de support 12 et la pièce intermédiaire 13 sont constitués de deux vis d'appui 16, 17, des orifices filetés H16, H17 sur les oreilles 132 de support du premier axe Θ de réglage, et des renfoncements 16', 17' de coupe décroissante sur une surface de la pièce de support 12 disposée face à la pièce intermédiaire 13, les axes des vis d'appui 16, 17 et donc des orifices filetés 18, 19 étant sensiblement parallèles au premier axe Θ de réglage, de sorte que les vis d'appui 16, 17 permettent de réguler la distance entre la surface de la pièce de support 12 et la pièce intermédiaire 13 au-dessus et en-dessous du premier axe 0 de réglage.

Tel qu'il est illustré sur les figures 5 et 7, la pièce intermédiaire 13 est montée rotative sur la partie fixe 11 moyennant une vis V à axe coïncidant avec le deuxième axe Δ de réglage, la pièce intermédiaire 13 et la partie fixe 11 étant pourvues des deux orifices pour le passage de la vis V.

Tel qu'il est illustré sur les figures 10, 12 et 22, les moyens de réglage et de blocage de la position entre la pièce intermédiaire 13 et la partie fixe 11 comprennent un téton de blocage 114 disposé sur le logement 111 et une pluralité de cavités ou renfoncements 133 sur la surface du disque 131 orientée vers la partie fixe 11, de sorte à définir plusieurs positions de montage correspondant aux différents angles du store.

On prévoit également des moyens de régulation 115, 116 de la position du téton de blocage 114 par rapport au logement 111.

Donc, après avoir choisi l'inclinaison générale du store en choisissant les renfoncements qui s'encastrent avec le téton, il sera possible de régler ultérieurement avec précision la position angulaire de la pièce intermédiaire 13. Dans la réalisation illustrée, ce réglage peut être réalisé dans un intervalle jusqu'à 45°.

Ces moyens de régulation de la position du téton de blocage 114 peuvent être mis en oeuvre avec une vis sans fin 115 sur laquelle est monté le téton de blocage 114, la vis sans fin 115 étant montée rotative par rapport au logement, la tête 116 de la vis sans fin étant accessible depuis l'extérieur, tel qu'il est montré par exemple sur la figure 13 et 22.

Tel qu'il est montré sur les figures 23 à 26, la partie fixe 1 est une pièce symétrique par rapport au plan perpendiculaire à l'axe d'enroulement du store, de sorte que la partie fixe 1 est réversible.

Tel qu'il est montré sur la figure 22 la partie fixe 11 est une pièce unitaire constituée de trois plaques qui forment un trièdre, une plaque supérieure 31 de fixation à une surface supérieure, une plaque postérieure 32 de fixation à une surface postérieure et une plaque latérale 33 sur laquelle est disposé le logement 111 de la pièce intermédiaire 13. La plaque latérale 33 comprend des moyens de support 34 de l'enrouleur de store.

Dans ce texte, le mot « comprend » et ses variantes (comme « comprenant », etc.) ne doivent pas être interprétés de façon limitative, à savoir, ils n'excluent pas la possibilité que ce qui décrit comporte d'autres éléments, étapes etc.

D'autre part, l'invention n'est pas limitée aux réalisations concrètes qui ont été décrites mais englobe également, par exemple, les variantes qui peuvent être réalisées par l'homme du métier (par exemple, quant au choix des matières, dimensions, composants, configuration, etc.), dans ce qui se dégage des revendications.

## Revendications

1. Structure (E) de store, qui comprend deux bras articulés (B), un support latéral (1) pour l'extrémité (B1) de chacun des bras (B), chaque extrémité (B1) de bras étant articulée au support latéral (1) moyennant un axe d'articulation (Γ), le support latéral (1) étant composé d'une partie fixe (11) destinée à être solidaire d'une structure externe fixe et d'une pièce de support (12) de l'axe (Γ) d'articulation, **caractérisée en ce que** le support latéral (1) comprend en outre une pièce intermédiaire (13) disposée de sorte que la pièce de support (12) est reliée à la pièce intermédiaire (13) moyennant un premier axe (Θ) de réglage perpendiculaire à l'axe d'articulation (Γ) et la pièce intermédiaire (13) est montée de façon rotative sur la partie fixe (11) de sorte à pouvoir tourner par rapport à celle-ci selon un deuxième axe (Δ) de réglage perpendiculaire au premier axe Θ de réglage.

2. Structure selon la revendication 1, dans laquelle la pièce intermédiaire (13) est formée d'un disque (131), la partie fixe (11) étant pourvue d'un logement (111) d'encastrement du disque (131).

3. Structure selon l'une quelconque des revendications précédentes, dans laquelle la pièce intermédiaire (13) comprend deux oreilles (132) de support du premier axe (Θ) de réglage.

4. Structure selon la revendication 2, dans laquelle la partie fixe (11) comprend une protubérance (112) avec une enveloppe cylindrique, dans laquelle le logement (111) d'encastrement du disque (131) est défini.

5. Structure selon l'une quelconque des revendications précédentes dans laquelle l'axe (Γ) d'articulation du bras (B) est constitué d'une fourche, d'une goupille et d'un support de goupille.

6. Structure selon l'une quelconque des revendications précédentes, qui comprend des moyens de réglage et de blocage de la position relative entre la pièce de support (12) et la pièce intermédiaire (13) et les moyens de réglage et de blocage de la position entre la pièce intermédiaire (13) et la partie fixe (11).

7. Structure selon les revendications 3 et 6, dans laquelle les moyens de réglage et de blocage de la position relative entre la pièce de support (12) et la pièce intermédiaire (13) sont constitués de deux vis d'appui (14, 15), des orifices filetés (18, 19) dans la pièce de support (12), les axes des vis d'appui (14, 15) et donc des orifices filetés (18, 19) étant sensiblement parallèles au deuxième axe (Δ) de réglage.

8. Structure selon les revendications 3 et 6, dans laquelle les moyens de réglage et de blocage de la position relative entre la pièce de support (12) et la pièce intermédiaire (13) sont constitués de deux vis d'appui (16, 17), des orifices filetés (H16, H17) sur les oreilles (132) de support du premier axe (Θ) de réglage, et des renfoncements (16', 17') de coupe décroissante sur une surface de la pièce de support (12) disposée face à la pièce intermédiaire (13), les axes des vis d'appui (16, 17) et donc des orifices filetés (18, 19) étant sensiblement parallèles au premier axe (Θ) de réglage, de sorte que les vis d'appui (16, 17) permettent de réguler la distance entre la surface de la pièce de support (12) et la pièce intermédiaire (13) au-dessus et en-dessous du premier axe (Θ) de réglage.

9. Structure selon l'une quelconque des revendications précédentes, dans laquelle la pièce intermédiaire (13) est montée rotative sur la partie fixe (11) moyennant une vis (T) à axe coïncidant avec le deuxième axe (Δ) de réglage, la pièce intermédiaire (13) et la partie fixe (11) étant pourvues des deux orifices pour le passage de la vis (T).

10. Structure selon la revendication 6, dans laquelle les moyens de réglage et de blocage de la position entre la pièce intermédiaire (13) et la partie fixe (11) comprennent un téton de blocage (114) disposé sur le logement (111) et une pluralité de cavités ou de renfoncements (133) sur la surface du disque (131) orientée vers la partie fixe (11), de sorte à définir plusieurs positions de montage correspondant aux différents angles du store.

11. Structure selon la revendication 10, qui comprend des moyens de régulation (115, 116) de la position du téton de blocage (114) par rapport au logement (111).

12. Structure selon la revendication 11, dans laquelle les moyens de régulation de la position du téton de blocage (114) comprennent une vis sans fin (115) sur laquelle est monté le téton de blocage (114), la vis sans fin (115) étant montée rotative par rapport au logement, la tête (116) de la vis sans fin étant accessible depuis l'extérieur.

13. Structure selon l'une quelconque des revendications précédentes, dans laquelle la partie fixe (1) est une pièce symétrique par rapport au plan perpendiculaire à l'axe d'enroulement du store, de sorte que la partie fixe (1) est réversible.

14. Structure selon l'une quelconque des revendications précédentes, dans laquelle la partie fixe (11) est une pièce unitaire constituée de trois plaques qui forment un trièdre, une plaque supérieure (31) de fixation à une surface supérieure, une plaque postérieure (32) de fixation à une surface postérieure et une plaque latérale (33) sur laquelle est disposé le logement (111) de la pièce intermédiaire (13).

15. Structure selon la revendication 14, dans laquelle la plaque latérale (33) comprend des moyens de support (34) de l'enrouleur de store.
